# EUROPÄISCHE PATENTSCHRIFT

(11) **EP 1 278 962 B1**
(45) Veröffentlichungstag und Bekanntmachung des Hinweises auf die Patenterteilung: **11.01.2006**
(21) Anmeldenummer: 01949304.8
(22) Anmeldetag: 30.04.2001
(51) Int. Cl.: F04B 37/20, F04B 27/14, F04B 45/04

(54) **VORRICHTUNG ZUM FÖRDERN FEUCHTER GASE**
DEVICE FOR DELIVERING MOIST GASES
DISPOSITIF POUR CONVOYER DES GAZ HUMIDES

(30) Priorität: 03.05.2000 DE 10021454
(43) Veröffentlichungstag der Anmeldung: 29.01.2003
(73) Patentinhaber: KNF Neuberger GmbH, D-79112 Freiburg (DE)
(72) Erfinder: HAUSER, Erwin, 79312 Emmendingen (DE)
(74) Vertreter: Maucher, Wolfgang
(86) Internationale Anmeldenummer: PCT/EP2001/004884
(87) Internationale Veröffentlichungsnummer: WO 2001/083990

(56) Entgegenhaltungen:
- DE-A- 3 710 782
- DE-A- 19 831 123
- DE-U- 29 618 911
- FR-A- 2 082 631
- GB-A- 923 072

## Beschreibung

Die vorliegende Erfindung betrifft eine mehrstufige Vorrichtung zum Fördern feuchter Gase, mit mehreren Förderpumpen, die jeweils einen, in einem Förderraum oszillierenden Verdränger aufweisen und über jeweils einen Verbindungskanal einander nachgeschaltet sind, sowie mit einer Belüftungseinrichtung, die wenigstens einen Belüftungskanal hat, wobei der Beflüftungskanal in einem einander nachgeschaltete Förderpumpen miteinander verbindenden Verbindungskanal mündet.

In der nachveröffentlichten Voranmeldung DE 198 51 680 der Anmelderin ist bereits eine Vorrichtung beschrieben, die zum Fördern feuchter Gase zumindest eine Förderpumpe hat. Jede dieser Förderpumpen weist einen Verdränger auf, der in einem Förderraum oszilliert. Um die im gasförmigen Fördermedium enthaltene Flüssigkeit kondensieren, das Fördervolumen reduzieren und die beispielsweise zum Evakuieren einer Vakuumkammer benötigte Zeit möglichst klein halten zu können, ist der Pumpenkopf dieser Förderpumpe zwangsgekühlt. Zumindest eine Förderpumpe weist eine Belüftungseinrichtung mit einem Belüftungskanal auf, der im Bereich des Förderraums mündet. In diesem Belüftungskanal ist ein Belüftungsventil zwischengeschaltet, das bedarfsweise und unabhängig von der Hubstellung des Verdrängers während des Betriebs der Förderpumpe betätigbar ist.

Beim Betätigen des Belüftungsventils wird in der Förderpumpe eine zielgerichtete Strömung mit einer ausreichend hohen Strömungsgeschwindigkeit aufgebaut, um die im Förderraum bislang verbliebenen Flüssigkeitströpfchen mitzureißen.

Durch die Kondensation der im Fördermedium enthaltenen Feuchtigkeit erfolgt eine drastische Volumenverkleinerung, womit sich schnelle Pumpzeiten und hohe Pumpleistungen erzielen lassen. Mit Hilfe der in den Förderpumpen vorgesehenen Belüftungseinrichtung kann eine schnelle und zielgerichtete Trocknung der gegebenenfalls auch mehrstufigen Fördervorrichtung erreicht werden, wodurch die Verkürzung der Evakuierungszeit noch zusätzlich begünstigt und das erreichbare Endvakuum maßgeblich reduziert werden kann. Nachteilig ist jedoch, daß die Vorrichtung gemäß DE 198 51 680 spezielle Förderpumpen erfordert, in deren Pumpenkopf der im Förderraum mündende Belüftungskanal eingearbeitet ist. Dies kann einen eventuell nicht unerheblichen Mehraufwand mit sich bringen.

Aus der DE 198 31 123 A1 ist bereits eine mehrstufige Fördervorrichtung bekannt, deren Pumpstufen über einen als Zwischenvakuumraum dienenden Verbindungskanal miteinander verbunden sind. Die vorbekannte Fördereinrichtung weist einen Belüftungskanal auf, der im Verbindungskanal mündet und mit einer Drosselstelle versehen ist. Der Verbindungskanal ist seinerseits, gegebenenfalls über eine weitere Drosselstelle, mit dem Schöpfraum der ersten Pumpstufe verbunden. Mit Hilfe dieser Gasbalasteinrichtung soll eine ausreichende Gasmenge in den Schöpfraum der ersten Pumpstufe eingeleitet werden, um einer Kondensation und nachfolgenden Verdampfung des im abzupumpenden Gas noch enthaltenen Wasserdampfes entgegenzuwirken. Der mit dieser Gasbalasteinrichtung der vorbekannten Fördervorrichtung verbundene konstruktive Aufwand ist jedoch vergleichsweise hoch.

Aus der DE 37 10 782 A1 ist eine mehrstufige Vorrichtung zum Fördern feuchter Gase bekannt, die mehrere Förderpumpe aufweist. Von diesen Förderpumpen sind zwei einander nachgeschaltete Förderpumpen als Verdrängerpumpen ausgebildet, die einen, in einem Förderraum oszillierenden Verdränger aufweisen und über einen Verbindungskanal einander nachgeschaltet sind. Zur Reduktion oder zur Vermeidung von Kondensationen kann an verschiedenen Stellen der vorbekannten Vorrichtung durch entsprechend angeordnete Gasballastventile Gas in der Weise eingelassen werden, daß bei der Kompression der Taupunkt der abzupumpenden Dämpfe nicht überschritten wird. Die vorbekannte Vorrichtung weist dazu eine Belüftungseinrichtung mit einem Gasballastventil auf, welches Gasballastventil in einem, einander nachgeschaltete Förderpumpen miteinander verbindenden Verbindungskanal mündet. Mit Hilfe der Belüftungseinrichtung und ihres Gasballastventils wird ein stetiger Gasballast in den Verbindungskanal eingebracht. Über diese Belüftungs- oder Gasballasteinrichtung der vorbekannten Fördervorrichtung erfolgt eine ständige Luftzumischung in den Schöpfraum der zuströmseitigen Pumpstufe, wobei der Druck in dieser zuströmseitigen Pumpstufe über Drosselstellen so eingestellt ist, daß kein Kondensat entsteht.

Aus der DE 296 18 911 U1 ist eine Fördervorrichtung mit einem Dekompressionskanal bekannt, der im Schöpfraum der Förderpumpe mündet und nur zur Dekompression während der Anlaufphase dient.

Es besteht daher insbesondere die Aufgabe, eine Vorrichtung der eingangs erwähnten Art zu schaffen, die sich auch bei einem hohen Feuchtigkeitsanteil des Fördermediums durch eine große Förderleistung auszeichnet, wobei die erfindungsgemäße Fördervorrichtung mit einem möglichst geringen Herstellungs- und Konstruktionsaufwand verbunden sein soll.

Die erfindungsgemäße Lösung dieser Aufgabe besteht insbesondere darin, daß in den Belüftungskanal ein motorisch über eine Steuereinrichtung betätigbares Belüftungsventil zwischengeschaltet ist, welches Belüftungsventil bedarfsweise und unabhängig von der Hubstellung der Verdränger betätigbar ist und daß das Auslassventil der dem Verbindungskanal vorgeschalteten Förderstufe gleichzeitig als Rückschlagventil ausgestaltet ist, welches beim Öffnen des Belüftungsventils schlagartig schließt.

Die erfindungsgemäße Vorrichtung weist ein motorisch über eine Steuereinrichtung betätigbares Belüftungsventil auf. Das Belüftungsventil ist in den Belüftungskanal zwischengeschaltet, der in einem nachfolgende Pumpstufen miteinander verbindenden Verbindungskanal mündet. Das Belüftungsventil ist mittels der Steuereinrichtung bedarfsweise und unabhängig von der Hubstellung der Verdränger betätigbar und kann somit während des Betriebs der Fördervorrichtung beispielsweise einmal oder in Zeitintervallen mehrmals stoßweise geöffnet werden.

Das Belüften der Fördervorrichtung kann während ihres Betriebes einmal oder mehrmals zeitlich versetzt beispielsweise nach bestimmten Kondensationszeiten oder bei verschiedenen Druckstufen in einer mittels der Fördervorrichtung zu evakuierenden Kammer erfolgen. Durch das Belüften der Fördervorrichtung wird in der Förderpumpe der dem Belüftungskanal nachfolgenden Förderstufe eine zielgerichtete Strömung mit einer ausreichend hohen Strömungsgeschwindigkeit aufgebaut, um die im Förderraum insbesondere dieser Förderpumpe bislang verbliebenen Flüssigkeits- und Kondensattropfen mitzureißen. Da beim Öffnen des Belüftungsventils gleichzeitig das Auslaßventil der dem Belüftungskanal vorgeschalteten Förderstufe schlagartig schließt, kann das Belüftungs- bzw. Trocknungsgas nur eine Richtung nehmen, während das in den vorgeschalteten Förderstufen und insbesondere in der zu evakuierenden Kammer bereits erreichte Vakuum im wesentlichen erhalten bleibt.

Dabei ist es ein besonderer Vorteil der erfindungsgemäßen Fördervorrichtung, daß der Belüftungskanal auch außerhalb der Pumpenköpfe der Förderpumpe geführt werden und im Verbindungskanal münden kann. Bei einer solchen Ausführungsform gemäß der Erfindung wird der Herstellungs- und Konstruktionsaufwand noch zusätzlich wesentlich reduziert.

Eine besonders vorteilhaft und leicht zu handhabende Ausführungsform gemäß der Erfindung sieht vor, daß die in Steuerverbindung mit dem Belüftungsventilstehende Steuereinrichtung ein Zeitglied und/oder einen Drucksensor hat, zum einmaligen oder mehrmaligen stoßweisen Betätigen des Belüftungsventils in Abhängigkeit von der Kondensationszeit und/oder in Abhängigkeit vorgegebener Druckstufen in einer mittels der Fördervorrichtung zu evakuierenden Kammer.

Die erfindungsgemäße Fördervorrichtung ist bei allen stark kondensathaltigen Anwendungen vorteilhaft einsetzbar. So ist beispielsweise vorgesehen, die zur ersten Stufe der erfindungsgemäßen Fördervorrichtung gehörende Förderpumpe saugseitig an einen Autoklaven oder an eine Vakuum-Trockenkammer und druckseitig an die Saugseite der zweiten Förderpumpe anzuschließen.

Der geringe Konstruktions- und Herstellungsaufwand wird noch zusätzlich begünstigt, wenn die in den einzelnen Stufen der Fördervorrichtung eingesetzten Förderpumpen handelsübliche Pumpen, insbesondere Membranpumpen, sind.

Eine bevorzugte und konstruktiv besonders einfache Ausführungsform gemäß der Erfindung sieht vor, daß das motorisch betätigbare Belüftungsventil ein Magnetventil ist.

Weitere Merkmale der Erfindung ergeben sich aus der folgenden Beschreibung eines erfindungsgemäßen Ausführungsbeispieles in Verbindung mit den Ansprüchen sowie der Zeichnung. Die einzelnen Merkmale können je für sich oder zu mehreren bei einer Ausführungsform gemäß der Erfindung verwirklicht sein.

In der einzigen Figur ist eine hier zweistufig ausgebildete Fördervorrichtung 1 dargestellt, die zum Fördern feuchter und insbesondere kondensathaltiger Gase bestimmt ist. Die Förderrichtung 1 hat zwei Förderpumpen 2,3, die jeweils einen, in einem Förderraum 4 oszillierenden Verdränger aufweisen. Die Förderpumpen 2,3 sind hier als Membranpumpen und ihre Verdränger als Formmembranen 5 ausgebildet.

Die Förderpumpen 2,3 sind über einen Verbindungskanal 6 einander nachgeschaltet. Dabei ist die die erste Förderstufe bildende Förderpumpe 2 saugseitig an einen Autoklaven, eine Vakuum-Trockenkammer oder dergleichen Vakuumkammer und druckseitig an die Saugseite der zweiten Förderpumpe 3 angeschlossen.

Die Fördervorrichtung 1 hat eine Belüftungsvorrichtung 7 mit einem Belüftungskanal 8, der im Verbindungskanal 6 zwischen erster und zweiter Pumpstufe mündet. In dem Belüftungskanal 8 ist ein Belüftungsventil 9 zwischengeschaltet. Um die Fördervorrichtung 1 bedarfsweise und unabhängig von der Hubstellung ihrer Förderpumpen 2,3 belüften zu können, kann das Belüftungsventil 9 während des Betriebs der Fördereinrichtung 1 einmal oder in Zeitintervallen mehrmals stoßweise geöffnet werden.

Das Belüften der Fördervorrichtung 1 kann während ihres Betriebes einmal oder mehrmals zeitlich versetzt beispielsweise nach bestimmten Kondensationszeiten oder bei verschiedenen Druckstufen in einer mittels der Fördervorrichtung 1 zu evakuierenden Kammer erfolgen. Durch das Belüften der Fördervorrichtung 1 wird in der Förderpumpe 3 der dem Belüftungskanal 8 nachfolgenden Förderstufe eine zielgerichtete Strömung mit einer ausreichend hohen Strömungsgeschwindigkeit aufgebaut, um die im Förderraum insbesondere dieser Förderpumpe 3 bislang verbliebenen Flüssigkeits- und Kondensattropfen mitzureißen. Da beim Öffnen des Belüftungsventils 9 gleichzeitig das Auslaßventil 10 der dem Belüftungskanal 8 vorgeschalteten Förderstufe 2 schließt, kann das Belüftungs- bzw. Trocknungsgas nur eine Richtung nehmen, während das in der vorgeschalteten Förderstufe 2 und insbesondere in der zu evakuierenden Kammer bereits erreichte Vakuum im wesentlichen erhalten bleibt.

Der Verbindungskanal 6 weist einen aus einer Rohr- oder einer Schlauchleitung 11 gebildeten Kanalabschnitt sowie jeweils einen, in den Pumpenköpfen der Förderpumpen 2,3 zwischen der Schlauchleitung 11 und dem Auslaß- bzw. dem Einlaßventil 10, 12 befindlichen Kanalabschnitt 13,14 auf.

Der Belüftungskanal 8 ist hier im Pumpenkopf der ersten Förderpumpe 2 angeordnet und mündet dort im abströmseitig hinter dem Auslaßventil 10 angeordneten Kanalabschnitt 13. Es ist jedoch ein besonderer Vorteil des vorliegenden Erfindungsvorschlages, daß der Belüftungskanal 8 auch außerhalb der Pumpenköpfe der Förderpumpen 2, 3 geführt werden und in der Schlauchleitung 11 münden kann.

Da in der durch die Förderpumpe 3 gebildeten zweiten Förderstufe, die gegen Atmosphärendruck verdichtet, vor allem das Kondensat auftritt, ist die der Förderpumpe 3 zugeordnete Belüftungseinrichtung 7 ausreichend. Wird das Belüftungsventil 9 geöffnet, schließt automatisch das Auslaßventil 10 der ersten Förderpumpe 2, so daß keine Zeit- oder Leistungsverluste auftreten. Mittels der hier dargestellten Fördervorrichtung 1 können auch feuchte Gase gefördert werden, ohne daß durch ein künstliches Aufheizen der Förderpumpen 2, 3 einer Kondensatbildung entgegengewirkt werden müßte. Die hier dargestellte Förderrichtung 1 zeichnet sich auch bei einem hohen Feuchtigkeitsanteil des Fördermediums durch eine große Förderleistung aus, ohne daß diese Fördervorrichtung 1 spezielle Förderpumpen und einen entsprechend hohen Herstellungs- und Konstruktionsaufwand erfordert.

## Patentansprüche

1. Mehrstufige Vorrichtung (1) zum Fördern feuchter Gase, mit mehreren Förderpumpen (2, 3), die jeweils einen, in einem Förderraum oszillierenden Verdränger aufweisen und über jeweils einen Verbindungskanal (6) einander nachgeschaltet sind, sowie mit einer Belüftungseinrichtung (7), die wenigstens einen Belüftungskanal (8) hat, wobei der Belüftungskanal (8) in einem einander nachgeschaltete Förderpumpen (2, 3) miteinander verbindenden Verbindungskanal (6) mündet, **dadurch gekennzeichnet, daß** in den Belüftungskanal (8) ein motorisch über eine Steuereinrichtung betätigbares Belüftungsventil (9) zwischengeschaltet ist, welches Belüftungsventil (9) mittels der Steuereinrichtung bedarfsweise und unabhängig von der Hubstellung der Verdränger betätigbar ist, und daß das Auslaßventil (10) der dem Verbindungskanal (6) vorgeschalteten Förderstufe (2) gleichzeitig als Rückschlagventil ausgestaltet ist, welches beim Öffnen des Belüftungsventils (9) schlagartig schließt.

2. Vorrichtung nach Anspruch 1, **dadurch gekennzeichnet, daß** die in Steuerverbindung mit dem Belüftungsventil (9) stehende Steuereinrichtung ein Zeitglied und/oder einen Drucksensor hat, zum einmaligen oder mehrmaligen stoßweisen Betätigen des Belüftungsventils (9) in Abhängigkeit von der Kondensationszeit und/oder in Abhängigkeit vorgegebener Druckstufen in einer mittels der Fördereinrichtung (1) zu evakuierenden Kammer.

3. Vorrichtung nach einem der Ansprüche 1 oder 2, **dadurch gekennzeichnet, daß** die zur ersten Stufe gehörende Förderpumpe (2) saugseitig an einen Autoklaven, an eine Vakuum-Trockenkammer oder dergleichen Vakuumkammer und druckseitig an die Saugseite der zweiten Förderpumpe (3) angeschlossen ist.

4. Vorrichtung nach einem der Ansprüche 1 bis 3, **dadurch gekennzeichnet, daß** die in den einzelnen Stufen der Fördervorrichtung (1) eingesetzten Förderpumpen (2, 3) handelsübliche Pumpen, insbesondere Membranpumpen, sind.

5. Vorrichtung nach einem der Ansprüche 1 bis 4, **dadurch gekennzeichnet, daß** das motorisch betätigbare Belüftungsventil ein Magnetventil ist.

## Claims

1. Multistage device (1) for delivering moist gases, having a plurality of delivery pumps (2, 3), each of which has a displacer that oscillates in a delivery space and which are connected in series via a connection channel (6), and having a ventilation device (7) which has at least one ventilation channel (8), whereby the ventilation channel (8) opens into a connection channel (6) that interconnects series-connected delivery pumps (2, 3), **characterised in that** a ventilation valve (9) which can be motor-actuated by a control device is interposed in the ventilation channel (8) and said ventilation valve (9) can be actuated as required by means of the control device and independent of the lift position of the displacer, and **in that** the outlet valve (10) of the delivery stage (2) upstream of the connection channel (6) is simultaneously constructed as a non-return valve which shuts abruptly as the ventilation valve (9) is opened.

2. Device according to claim 1, **characterised in that** the control device connected for control to the ventilation valve (9) has a timer and/or a pressure sensor, for abruptly actuating the ventilation valve (9) once or several times as a function of the condensation time and/or as a function of predetermined pressure stages in a chamber which is to be evacuated by means of the delivery device (1).

3. Device according to one of claims 1 and 2, **characterised in that** the delivery pump (2) belonging to the first stage is connected at the intake end to an autoclave, to a vacuum drying chamber or similar vacuum chamber and at the compression end to the intake end of the second delivery pump (3).

4. Device according to one of claims 1 to 3, **characterised in that** the delivery pumps (2, 3) installed in the individual stages of the delivery device (1) are standard commercial pumps, particularly diaphragm pumps.

5. Device according to one of claims 1 to 4, **characterised in that** the motor-actuated ventilation valve is a solenoid valve.

## Revendications

1. Dispositif (1) multicellulaires destiné à convoyer des gaz humides, comprenant plusieurs pompes d'alimentation (2, 3), qui comprennent respectivement un organe de refoulement oscillant dans une cellule de travail et sont montées les unes derrière les autres par respectivement un canal de raccordement (6), et comprenant un système de ventilation (7), qui présente au moins un canal de ventilation (8), le canal de ventilation (8) débouchant dans un canal de raccordement (6) reliant les unes aux autres les pompes d'alimentation (2, 3) montées les unes derrière les autres, **caractérisé en ce qu'**une soupape de ventilation (9) pouvant être actionnée de façon motrice par un système de commande est intercalée dans le canal de ventilation (8), laquelle soupape de ventilation (9) peut être actionnée au moyen du système de commande en cas de besoin et indépendamment de la position de levage des organes de refoulement, et **en ce que** la soupape d'évacuation (10) de la cellule de convoyage (2) monté devant le canal de raccordement (6) est conçue simultanément comme une soupape de retenue, laquelle se ferme brusquement à l'ouverture de la soupape de ventilation (9).

2. Dispositif selon la revendication 1, **caractérisé en ce que** le système de commande en relation de commande avec la soupape de ventilation (9) présente un élément de temporisation et/ou un capteur de pression, destinés à actionner subitement une fois ou plusieurs fois la soupape de ventilation (9) en fonction de la durée de condensation et/ou en fonction des paliers de pression prédéfinis dans une chambre dans laquelle il faut produire du vide au moyen du système de convoyage (1).

3. Dispositif selon l'une quelconque des revendications 1 ou 2, **caractérisé en ce que** la pompe d'alimentation (2) faisant partie de la première cellule est raccordée côté aspiration à un autoclave, à une chambre de séchage sous vide ou chambre à vide similaire et côté pression au côté d'aspiration de la seconde pompe d'alimentation (3).

4. Dispositif selon l'une quelconque des revendications 1 à 3, **caractérisé en ce que** les pompes d'alimentation (2, 3) utilisées dans les cellules individuelles du dispositif de convoyage (1) sont des pompes disponibles dans le commerce, notamment des pompes à membrane.

5. Dispositif selon l'une quelconque des revendications 1 à 4, **caractérisé en ce que** la soupape de ventilation pouvant être actionnée de façon motrice est une soupape magnétique.
